# EUROPÄISCHE PATENTSCHRIFT

(11) **EP 0 334 070 B1**
(45) Veröffentlichungstag und Bekanntmachung des Hinweises auf die Patenterteilung: **10.02.1993**
(21) Anmeldenummer: 89103638.6
(22) Anmeldetag: 02.03.1989
(51) Int. Cl.: B21D 39/03

(54) **Zur Verwendung mit einer Presse bestimmter Werkzeugsatz zum Verbinden mehrerer flächig aufeinanderliegender Bleche mittels lokalem Fliessverpressen**
Press tool set for connecting several superposed sheets together by way of local extrusion
Jeu d'outils de presse pour réunir plusieurs tôles planes superposées par extrusion locale

(30) Priorität: 19.03.1988 DE 8803773 U
(43) Veröffentlichungstag der Anmeldung: 27.09.1989
(73) Patentinhaber: WALTER ECKOLD GmbH & Co. KG Vorrichtungs- und Gerätebau, D-37444 St Andreasberg (DE); Eckold, Gerd-Jürgen, D-37444 St Andreasberg (DE); Maass, Hans, D-37431 Bad Lauterberg (DE)
(72) Erfinder: Eckold, Gerd-Jürgen, D-3424 St. Andreasberg (DE); Maass, Hans, D-3422 Bad Lauterberg (DE)
(74) Vertreter: Sparing - Röhl - Henseler Patentanwälte

(56) Entgegenhaltungen:
- EP-A- 0 215 449
- CA-A- 1 237 574
- GB-A- 2 069 394
- US-A- 3 579 809
- US-A- 3 981 064
- PATENT ABSTRACTS OF JAPAN vol. 9, no. 290 (M-430)(2013) 16 November 1985, & JP-A-60 130429 (HITACHI SEISAKUSHO K.K.) 11 Juli 1985,

## Beschreibung

Die Erfindung betrifft einen Werkzeugsatz zum Verbinden mehrerer flächig übereinanderliegender Bleche mittels lokalem Fließverpressen. Solche Werkzeugsätze sind in verschiedenen Varianten bekannt. So offenbart die US-A-3,771,216 einen Werkzeugsatz, bestehend aus einem Stempel und einer Matrize, in deren Hohlraum hinein beispielsweise zwei Bleche im Bereich zwischen Stempel und Matrize hineinverformt werden. Da das Volumen des Hohlraums der Matrize konstant ist, wird bei toleranzenbedingten Schwankungen der Blechdicken der Hub nur auf das für größte Dicke zulässige Maß einzustellen sein, damit die Matrize nicht zu großen Sprengkräften unterworfen wird, mit der Folge, daß bei dünneren Blechen die Festigkeit der Fügung unzureichend ist.

Da die fluiddichten Fügeverbindungen, die mit einem solchen Werkzeugsatz herstellbar sind, jedoch außerdem auch noch ästhetisch befriedigen, sollen mit dem Werkzeugsatz nach der Erfindung Fügungen des gleichen Typs herstellbar sein.

Ein Werkzeugsatz, der die im Oberbegriff des Patentanspruchs 1 genannten Merkmale aufweist, ist aus US-A-3,579,809 bekannt. Hier liegen zwei Matrizenteile mit ebenen Stirnflächen an einander abgekehrten Außenseiten des Amboß unter Vorspannung durch Gummiblockfedern an. Beim Durchsetzen des Materials weichen die Matrizenteile aus, und das Material des amboßseitigen Blechs kann in den sich öffnenden Spalt hinein ausweichen.

Aufgabe der Erfindung ist es, den gattungsgleichen Werkzeugsatz so abzuwandeln, daß mit ihm Fügungen des eingangs geschilderten Typs gefertigt werden können, wobei auch das Toleranzproblem entschäft wird.

Die erfindungsgemäße Lösung, definiert im Patentanspruch 1, macht mit Vorteil von dem Spalt Gebrauch, in den Überschußmaterial bei Blechen mit Überdicke fließen kann; die Pressenhub kann also auf die bei der unteren Toleranzschwelle liegenden Blechdicken eingestellt werden, so daß die Fügeverbindungen stets ausreichende Festigkeit aufweisen. Darüberhinaus kann sich am Grunde des Spaltes Fett oder Öl sammeln, das häufig zu fügende Bleche benetzt.

Bevorzugte Weiterbildungen des Gegenstandes des Patentanspruchs 1 sind in den auf ihn rückbezogenen Ansprüchen definiert.

Ein Ausführungsbeispiel des Gegenstandes der Erfindung ist in den beigefügten Zeichnungen dargestellt und wird nachstehend im einzelnen erläutert.
Fig. 1 zeigt in teilgeschnittener Explosionsdarstellung perspektivisch Teile der Formbaugruppe,
Fig. 2 ist ein Gesamtschnitt der Formbaugruppe, und
Fig. 3 zeigt im Ausschnitt eine alternative Ausführungsform der Matrizenteile.

Die Formbaugruppe umfaßt einen Sockel 10 mit rechteckigem Grundriß und einer Oberseite mit V-förmigem Profil 12. Der Sockel weist mittig eine Bohrung 14 auf, in die ein Amboß 16 mit einem Fußabschnitt 18 eingefügt ist; im dargestellten Ausführungsbeispiel ist der Amboß abgestuft zylindrisch, doch ist dies nicht zwingend: Andere Grundrißformen des Amboß (und entsprechend der Matrizenteile) sind möglich. Auf dem Sockel 10 sind zwei Matrizenteile 20 mit keilförmigen, zu jeweils einer der beiden V-Flächen des Sockels komplementären Unterseiten abgestützt; die Matrizenteile weisen ferner je eine halbzylindrische, zum Fußabschnitt 18 des Amboß' komplementäre Ausnehmung auf, so daß die Matrizenteile auf dem Sockel auch sicher positioniert sind. Diese Ausnehmungen begrenzen, zusammen mit dem Arbeitsabschnitt 22 des Amboß', einen Ringspalt 24. Mit der Formbaugruppe wirkt ein in Fig. 2 angedeuteter Stempel 26 zusammen, der mittels einer Presse in Richtung des Pfeiles 28 bewegbar ist.

Werden zwei oder mehr Bleche flächig übereinanderliegend zwischen Stempel 26 und Formbaugruppe gelegt und die Presse betätigt, erfolgt ein Durchsetzen der beiden Bleche, ohne daß diese eingeschnitten werden, in den von den Matrizenteilen, dem Amboß und dem amboßseitigen Blech begrenzten Hohlraum, wobei schließlich das amboßseitige Blech bis in den Spalt 24 hinein deformiert wird; die Matrizenteile werden dabei von den aufliegenden Blechen gegen die Oberseite des Sockels gedrückt, und der V-Winkel ist so bemessen, daß die Matrizenteile nicht seitlich ausweichen. Wird jedoch der Stempel zurückgezogen, so bleibt der Fügepunkt an ihm hängen, weil die Matrizenteile vom Sockel abgehoben werden und seitlich ausweichen können, so daß sie sich vom Fügepunkt lösen. Blattfedern 30 sind etwa in Höhe der Linie 32 mit dem Sockel 10 verbunden und greifen mit abgewinkelten Enden 34 mit Spiel in entsprechende Ausnehmungen 36 der Matriznteile; diese Federn stellen die Matrizenteile wieder in ihre Ausgangsstellung zurück. Auch hier ist anzumerken, daß diese Blattfedern durch beispielsweise Gummifedern ersetzt werden könnten.

In Fig. 2 ist noch gestrichelt ein in den Fußabschnitt des Amboß eingearbeiteter Ölablauf 40 angedeutet, der in eine Auslaßrinne 42 des Sokkels mündet.

Fig. 3 läßt erkennen, daß die Matrizenteile mit einer sich in Richtung ihrer Auslenkbewegung erstreckenden Hinterschneidung versehen sein können, in die hinein Blechmaterial deformiert werden kann, um die Festigkeit der Fügeverbindung noch zu erhöhen.

## Patentansprüche

1. Werkzeugsatz zur Verwendung mit einer Presse zum Verbinden mehrerer flächig übereinanderliegender Bleche mittels lokalem Fließverpressen, umfassend
einen Stempel (26) mit einer zu den Blechebenen im wesentlichen parallelen Arbeitsfläche und
eine Formbaugruppe, umfassend einen Amboß (16) mit einer der Stempelarbeitsfläche gegenüber anzuordnenden Amboßarbeitsfläche und eine den Amboß mindestens teilweise umgebende, über die Amboßarbeitsfläche hinausstehende, aus aufspreizbaren Teilen (20) bestehende Matrize,
wobei die Querabmessungen der Arbeitsflächen und der Matrizenöffnung derart auf die Dicke der zu verbindenden Bleche abgestimmt sind, daß beim Durchsetzen von Blechmaterial mittels des Stempels durch die Matrizenöffnung die Bleche schnittfrei nietkopfartig deformiert werden,
und wobei im Bereich der Formbaugruppe zwischen der Amboßarbeitsfläche und den Matrizenteilen ein Spalt (24) mit einer Tiefe gebildet ist, daß der Spalt von deformiertem Blechmaterial nur teilweise gefüllt wird, **dadurch gekennzeichnet,** daß die Matrizenteile während des Durchsetzens den Amboß mit einem den Spalt definierenden, durch komplementäre Anschlagflächen festgelegten Abstand vollständig umschließen und durch Kraftübertragung auf die Matrizenteile entgegen der Stempelarbeitsrichtung lösbar sind.

2. Werkzeugsatz nach Anspruch 1, dadurch gekennzeichnet, daß der Spalt einen Flüssigkeitsablauf (40) aufweist.

3. Werkzeugsatz nach Anspruch 1, gekennzeichnet durch Rückstellfedern (30), die die Matrizenteile (20) nach dem Herausnehmen der Fügestelle aus der Matrize in die formschlüssige Position zurückführen.

4. Werkzeugsatz nach Anspruch 1, 2 oder 3, dadurch gekennzeichnet, daß die Formbaugruppe einen Sockel (20) umfaßt, in den der Amboß (16) eingefügt ist und an dem die Matrizenteile (20) abgestützt sind.

5. Werkzeugsatz nach Anspruch 4, dadurch gekennzeichnet, daß zur Bildung des Formschlusses der Sockel (10) einerseits, die Matrizenteile (20) andererseits komplementäre spitzwinklig zueinander verlaufende Abstützflächen aufweisen.

6. Werkzeugsatz nach einem der Ansprüche 3 bis 5, dadurch gekennzeichnet, daß jedem Matrizenteil (20) eine Rückstellfeder (34) zugeordnet ist.

7. Werkzeugsatz nach Anspruch 3, dadurch gekennzeichnet, daß die Matrizenteile im Bereich der Blechdeformation in Aufspreizrichtung hinterschnitten sind.

8. Werkzeugsatz nach einem der Ansprüche 4 bis 7, dadurch gekennzeichnet, daß der Sockel (10), der Amboß (16) und die Matrizenteile (20) aus unterschiedlichen Materialien bestehen.

## Claims

1. Tool kit for use with a press for joining a plurality of metal sheets positioned flat one on top of the other by means of local extrusion, comprising
a male die (26) with a work face substantially parallel to the planes of the metal sheet and
a moulding assembly, comprising an anvil (16) with an anvil work face to be arranged opposing the male die work face, and a female die comprising expansible parts (20) surrounding the anvil at least partially and projecting beyond the anvil work face,
the transverse dimensions of the work faces and of the female die opening being matched to the thickness of the metal sheets to be joined so that, as sheet material is pressed by the male die through the female die opening, the sheets are deformed in the manner of a rivet head without being cut,
and a gap (24) being formed in the region of the moulding assembly between the anvil work face and the female die parts of a depth such that the gap is only partially filled by deformed sheet material, characterized in that, during the pressing, the female die parts completely surround the anvil at a distance determined by complementary abutment faces and defining the gap, and are arranged to be detached by transfer of force to the female die parts in a direction opposite to the working direction of the male die.

2. A tool kit according to claim 1, characterized in that the gap comprises a fluid drain (40).

3. A tool kit according to claim 1, characterized by restoring springs (30) which return the female die parts (20) into the form-fit position after the joining point has been removed from the female die.

4. A tool kit according to claim 1, 2 or 3, characterized in that the moulding assembly comprises a base (20), into which the anvil (16) is inserted and against which the female die parts (20) are supported.

5. A tool kit according to claim 4, characterized in that to produce the closure of the mould, the base (10) on the one hand and the female die parts (20) on the other hand have complementary supporting surfaces running at an acute angle to one another.

6. A tool kit according to one of claims 3 to 5, characterized in that a restoring spring (34) is associated with each female die part (20).

7. A tool kit according to claim 3, characterized in that the female die parts are undercut in the expansion direction in the region in which the sheet metal is deformed.

8. A tool kit according to one of claims 4 to 7, characterized in that the base (10), the anvil (16) and the female die parts (20) consist of different materials.

## Revendications

1. Jeu d'outils destiné à être utilisé avec une presse pour réunir plusieurs tôles superposées à plat, par extrusion locale, comportant
un poinçon (26) possédant une surface de travail sensiblement parallèle aux plans des tôles, et
un module de formage comprenant une enclume (16) possédant une surface de travail devant être disposée en vis-à-vis de la surface de travail du poinçon, et une matrice qui entoure au moins partiellement l'enclume, fait saillie au-dessus de la surface de travail de l'enclume et est constituée de parties (20) pouvant être écartées,
dans lequel les dimensions transversales des surfaces de travail et de l'ouverture de la matrice sont réglées sur l'épaisseur des tôles devant être réunies de sorte que, lors de l'enfoncement du matériau des tôles au moyen du poinçon à travers l'ouverture de la matrice, les tôles sont déformées sans découpage de manière à prendre la forme de têtes de rivets, et dans lequel dans la zone du module de formage entre la surface de travail de l'enclume et les parties de la matrice est formée une fente (24) possédant une profondeur telle que la fente n'est remplie que partiellement par le matériau déformé des tôles,
caractérisé en ce que les parties de la matrice enserrent complètement l'enclume, pendant l'enfoncement, en en étant séparées par une distance définissant la fente et fixée par des surfaces de butée complémentaires, et peuvent être détachées sous l'effet de la transmission d'une force sur les parties de la matrice à l'encontre de la direction de travail du poinçon.

2. Jeu d'outils selon la revendication 1, caractérisé en ce que la fente possède une évacuation de liquide (40).

3. Jeu d'outils selon la revendication 1, caractérisé par des ressorts de rappel (30), qui ramènent les parties (20) de la matrice dans la position de liaison par formes complémentaires, après le retrait de l'emplacement de jonction hors de la matrice.

4. Jeu d'outils selon la revendication 1, 2 ou 3, caractérisé en ce que le module de formage comprend un socle (20), dans lequel est insérée l'enclume (16) et sur lequel prennent appui les parties (20) de la matrice.

5. Jeu d'outils selon la revendication 4, caractérisé en ce que pour l'établissement de la liaison par formes complémentaires, d'une part le socle (10) et d'autre part les parties (20) de la matrice présentent des surfaces d'appui complémentaires, qui font entre elles un angle aigu.

6. Jeu d'outils selon l'une des revendications 3 à 5, caractérisé en ce qu'un ressort de rappel (34) est associé à chaque partie (20) de la matrice.

7. Jeu d'outils selon la revendication 3, caractérisé en ce que les parties de la matrice sont en dépouille dans la zone de déformation de la tôle dans la direction d'écartement.

8. Jeu d'outils selon l'une des revendications 4 à 7, caractérisé en ce que le socle (10), l'enclume (16) et les parties (20) de la matrice sont formés de matériaux différents.
